# EUROPÄISCHE PATENTSCHRIFT

(11) **EP 2 494 534 B1**
(45) Veröffentlichungstag und Bekanntmachung des Hinweises auf die Patenterteilung: **03.12.2014**
(21) Anmeldenummer: 10784684.2
(22) Anmeldetag: 25.10.2010
(51) Int. Cl.: G08B 26/00

(54) **SICHERHEITS-KOMMUNIKATIONSSYSTEM ZUR SIGNALISIERUNG VON SYSTEMZUSTÄNDEN**
SAFETY COMMUNICATION SYSTEM FOR SIGNALING SYSTEM STATES
SYSTÈME DE COMMUNICATION DE SÉCURITÉ POUR SIGNALER DES ÉTATS DU SYSTÈME

(30) Priorität: 26.10.2009 DE 102009050692
(43) Veröffentlichungstag der Anmeldung: 05.09.2012
(73) Patentinhaber: Phoenix Contact GmbH & Co. KG, 32825 Blomberg (DE)
(72) Erfinder: TEUTENBERG, Jürgen, 59602 Rüthen (DE); DAVIS, Simon, 32816 Schieder-Schwalenber (DE); HÜTTEMEIER, Thomas, 32791 Lage (DE)
(74) Vertreter: Kampfenkel, Klaus
(86) Internationale Anmeldenummer: PCT/EP2010/006503
(87) Internationale Veröffentlichungsnummer: WO 2011/054458

(56) Entgegenhaltungen:
- EP-A1- 0 035 277
- EP-A1- 0 450 119
- EP-A2- 0 362 797
- WO-A1-81/01624
- DE-A1- 2 836 760
- DE-C1- 19 643 013

## Beschreibung

Die vorliegende Erfindung betrifft ein Sicherheits-Kommunikationssystem mit einer Auswerteeinheit und einer Anzahl in Reihe geschalteter Teilnehmer mit je einem Sensor sowie ein Verfahren zum Signalisieren von Systemzuständen.

Ein solches Sicherheits-kommunikationssystem ist in EP0362797 A2 sowie in WO8101624 A1 offenbart.

Zur Abwendung von Gefahren für Menschen, Maschinen und Anlagen in der Automatisierungstechnik sind in der Regel Notausschalter und/oder andere Sensoren an entsprechenden Einrichtungen vorgesehen, mit denen die Maschinen oder Anlagen abgeschaltet und in einen sicheren Zustand versetzt werden können. Bei räumlich ausgedehnten Anlagen oder Automatisierungssystemen ist es zudem erforderlich, mehrere Sensoren, zum Beispiel Notausschalter, Temperatursensoren, Drucksensoren, Trittmatten, Lichtschranken und dergleichen bereitzustellen, um eine optimale Erreichbarkeit im Gefahrenfall zu gewährleisten.

Der Erfindung liegt die Aufgabe zugrunde, ein Sicherheits-Kommunikationssystem sowie ein Verfahren bereitzustellen, mit denen ein Signal für einen kritischen Systemzustand, z.B. ein Notaussignal, zuverlässig signalisiert und die Quelle eines Signals eindeutig lokalisiert werden kann.

Zur Lösung dieser Aufgabe schlägt die vorliegende Erfindung ein Sicherheits-Kommunikationssystem nach Anspruch 1 vor, welches eine Auswerteeinheit umfasst, an welcher eine Anzahl von in Reihe geschalteten Teilnehmern angeschlossen ist.

Die Auswerteeinheit weist einen Signalausgang, einen Signaleingang, einen Masseanschluss und eine Einrichtung zum Bereitstellen eines vorbestimmten Signals für die Teilnehmer auf.

Die Teilnehmer weisen jeweils einen Signaleingang, einen Signalausgang, einen Masseanschluss für ein Bezugspotential, einen Sensor sowie eine elektronische Schaltung auf. Jede elektronische Schaltung ist zum Modulieren des vorbestimmten Signals ausgebildet, um den Systemzustand zu signalisieren, welcher durch das Ausgangssignal des jeweiligen Sensors dargestellt wird.

Die Auswerteeinheit ist zum Auswerten des modulierten vorbestimmten Signals und zum Steuern einer Sicherheitsfunktion unter Ansprechen auf das Auswerteergebnis ausgebildet.

Bei dem Sensor kann es sich zum Beispiel um einen Notausschalter, einen Temperatursensor, einen Drucksensor, eine Trittmatte, eine Lichtschranke und ein Schutzgitter handeln. Das Ausgangssignal eines Sensors zeigt einen kritischen oder einen unkritischen Systemzustand an. Ein kritischer Systemzustand führt dazu, dass die Auswerteeinheit eine Sicherheitsfunktion auslöst. Vorteilhafter Weise wird das vorbestimmte Signal von den Teilnehmern derart moduliert, dass die Auswerteeinheit unter Ansprechen auf das modulierte vorbestimmte Signal den oder die diejenigen Teilnehmer lokalisieren kann, welche einen kritischen Systemzustand signalisiert haben.

Eine vorteilhafte Ausbildungsform sieht vor, dass die elektronische Schaltung jedes Teilnehmers einen Logikbaustein und wenigstens einen Transistor umfasst, wobei der Transistor durch den Logikbaustein ansteuerbar ist. Der Transistor ist zwischen dem Signaleingang dem Signalausgang des jeweiligen Teilnehmers angeordnet und dazu ausgebildet, das am Signaleingang anliegende vorbestimmte Signal zu modulieren und über den Signalausgang an die Auswerteeinheit oder einen nachgeschalteten Teilnehmer zu übertragen.

Die elektronische Schaltung kann weiterhin dazu ausgebildet sein, eine Versorgungsspannung für den Teilnehmer direkt aus dem am Signaleingang (21, 31, 41) anliegenden vorbestimmten Signal zu gewinnen, so dass keine separate Hilfsenergie bereitgestellt werden muss.

Die elektronische Schaltung umfasst zweckmäßiger Weise einen zweiten Transistor, mit dem der Signaleingang auf das Bezugpotential schaltbar ist.

Der Logikbaustein der elektronischen Schaltung ist bevorzugt mit einer internen Funktionsüberwachung ausgestattet, wobei über den zweiten Transistor eine Signalisierung eines Fehlerzustands erfolgen kann, indem das vorbestimmte Signal auf das Bezugspotential gezogen und somit nicht mehr zum Eingang der Auswerteeinheit übertragen wird.

Das oben genannte technische Problem wird ferner durch die Verfahrensschritte des Anspruchs 6 gelöst.

Demgemäß wird ein Verfahren zum Signalisieren von Systemzuständen mehrerer in Reihe geschalteter Teilnehmer eines Sicherheits-Kommunikationssystems zur Verfügung gestellt.

Damit jeder Teilnehmer gegebenenfalls die Aktivierung eines Sensors signalisieren kann, enthält das vorbestimmte Signal einen Signalimpuls, dessen Impulslänge von der Anzahl der in Reihe geschalteten Teilnehmer abhängt.

Zweckmäßigerweise sehen die Schritte c) und e) hierfür vor, dass jeder Teilnehmer den Signalimpuls des vorbestimmten Signals in Abhängigkeit des Systemzustands seines Sensors moduliert.

Um den Teilnehmer, welcher einen kritischen Systemzustand signalisiert hat, lokalisieren zu können, moduliert jeder Teilnehmer den Signalimpuls des vorbestimmten Signals bevorzugt entsprechend ihrer Position in dem Sicherheits-Kommunikationssystem. Vorzugsweise moduliert jeder Teilnehmer den Signalimpuls an der ihr zugewiesenen Stelle innerhalb des Signalimpulses und/oder vorzugweise mit einem individuellen Modulationssignal.

Damit die Teilnehmer das vorbestimmte Signal sicher erkennen können, kann das vorbestimmte Signal einen Startimpuls und eine erste Pause aufweisen, die dem Signalimpuls vorausgehen. Weiterhin kann der Signalimpuls einen Endimpuls enthalten, welchem eine zweite Pause folgt, welche zeitlich länger als die erste Pause ist.

Um eine Überwachung einer Anlage während des gesamten Betriebs gewährleisten zu können, werden die Schritte a) bis 9) zyklisch oder zu vorbestimmten Zeitpunkten wiederholt, wodurch die Schaltzustände der Teilnehmer zyklisch oder zu den vorbestimmten Zeitpunkten an die Auswerteeinheit übermittelt werden können.

Zweckmäßiger Weise wird vor Ausführung des Schrittes a) eine Konfigurationsphase durchlaufen, in welcher die Auswerteeinheit die Anzahl der Teilnehmer innerhalb des Sicherheits-Kommunikationssystems ermittelt und in welcher die Teilnehmer ihre Position innerhalb des Sicherheits-Kommunikationssystems ermitteln.

Das erfindungsgemäße Sicherheits-Kommunikationssystem zeichnet sich gegenüber bekannten Sicherheitssystemen durch eine Lokalisierbarkeit aller in dem Sicherheits-Kommunikationssystem Teilnehmer aus, die einen kritischen Systemzustand signalisieren. Durch die automatische Ermittlung von Anzahl und Position der Teilnehmer ist ein solches Sicherheits-Kommunikationssystem besonders einfach erweiterbar.

Die Form und die Frequenz des vorbestimmten Signals weisen eine ausreichende Robustheit gegenüber Störeinstrahlungen auf, so dass Sicherheits-Kommunikationssysteme mit Leitungslängen von mehr als 1 km Länge möglich sind. Die Zykluszeiten der Signalübertragung sind für mehr als 20 Teilnehmer ausreichend kurz, um den Anforderungen der Sicherheitstechnik für Automatisierungsanlagen zu genügen.

Die Erfindung wird nachfolgend anhand einer beispielhaften Ausführungsform unter Bezugnahme der beigefügten Zeichnungen detailliert beschrieben. In den Zeichnungen zeigen:
- Fig. 1: einen Notausschaltreis mit drei Notauseinheiten und einer Auswerteeinheit,
- Fig. 2: ein schematisches Schaltbild einer Notauseinheit mit einem an einer elektronischen Schaltung angekoppelten Notausschalter,
- Fig. 3: ein Signal-Zeitdiagramm des Notausschaltkreises während einer automatischen Konfigurationsphase,
- Fig. 4: ein Signal-Zeitdiagramm des Notausschaltkreises während eines normalen Arbeitsbetriebs, d.h. wenn kein Notausschalter geschaltet ist, und
- Fig. 5: ein Signal-Zeitdiagramm des Notausschaltkreises bei zwei von drei aktivierten.

Das in der Figur 1 beispielhaft dargestellte Sicherheits-Kommunikationssystem 1 kann ein Notausschaltkreis sein, der eine Auswerteeinheit 10 sowie beispielsweise drei in Reihe geschaltete Teilnehmer 20, 30 und 40 aufweisen, die zum Beispiel in einem Feld verteilt an einer weiträumigen Automatisierungsanlage angebracht sind. Die Teilnehmer 20, 30, 40 werden im Folgenden auch als Notauseinheiten bezeichnet, die als Sensor jeweils einen Notausschalter 23, 33, 43 aufweisen, mit denen eine Sicherheitsfunktion gleichberechtigt angefordert werden kann. Die in Reihe geschalteten Teilnehmer 20, 30, 40 bilden eine Teilnehmerkette.

Wie aus der Figur 1 ersichtlich ist, sind die Notausschalter 23, 33, 43 jeweils mit einer elektronischen Schaltung 24, 34, 44 verbunden, die für jeden Notausschalter eine sichere elektronische Ankopplung an den Notausschaltkreis bereitstellen.

Die Auswerteeinheit 10 weist einen Signalausgang 11 und einen Signaleingang 12 auf, an denen die drei Notauseinheiten 20, 30 und 40 in Reihe angeschlossen sind.

Die Notauseinheiten sind untereinander jeweils über Signaleingänge 21, 31, 41 und Signalausgänge 22, 32, 42 verschaltet, die von den elektronischen Schaltungen 24, 34, 44 bereitgestellt sind.

Die Auswerteeinheit 10 kann nicht dargestellte weitere Signalausgänge und Signaleingänge aufweisen, an denen weitere nicht dargestellte Notauseinheiten jeweils in Reihe anschließbar sind, die zusätzliche parallele Teilnehmerketten bilden.

Damit die Notauseinheiten insbesondere die Betätigung des jeweiligen Notausschalters der Auswerteeinheit 10 signalisieren können, erzeugt die Auswerteeinheit 10 ein vorbestimmtes Signal UA (siehe Fig. 4), das am Signalausgang 11 ausgegeben wird. Dieses Signal UA kann im Wesentlichen als binäres Spannungssignal ausgebildet sein, das zwischen einem High und einem Low Pegel variiert wird, wobei der Low Pegel bevorzugt dem Bezugspotential GND an einem Masseanschluss 15 der Auswerteeinheit 10 entspricht. Das Spannungssignal UA dient der Übermittlung von Informationen zwischen den Notauseinheiten und der Auswerteeinheit und stellt vorteilhafter Weise gleichermaßen eine Versorgungsspannung für die elektronischen Schaltungen 24, 34, 44 und/oder fürdie Sensoren bereit.

Die Schaltungen 24, 34, 44 der Notauseinheiten 20, 30, 40 des Notausschaltkreises 1 sind identisch aufgebaut, so dass in der Figur 2 nur das Schaltbild der Notauseinheit 20 beispielhaft dargestellt ist. Das Schaltbild stellt insbesondere den Aufbau der Schaltung 24 detailliert dar.

Die Schaltung 24 umfasst einen Signaleingang 21, einen Signalausgang 22 sowie einen Logikbaustein 210, der bevorzugt durch einen Mikrokontroller oder alternativ durch einen FPGA, CPLD bzw. ein ASIC realisiert werden kann.

Der Notausschalter 23 ist über Ports P8 und P9 sowie Ports P11 und P12 zweikanalig an dem Logikbaustein 210 angeschlossen. Für eine solche zweikanalige und somit sichere Anbindung an die Schaltung sind alle auf dem Markt erhältlichen zweikanaligen Notausschalter grundsätzlich geeignet, d.h. es können prinzipiell sowohl Notausschalter mit zwei Öffnern oder zwei Schließern, als auch einem Öffner/Schließer-Paar für die Notauseinheit verwendet werden. Der entsprechend verwendete Schaltertyp muss lediglich durch Soft- oder Hardwaremittel an dem Logikbaustein 210 eingestellt werden. Alternativ können auch andere Sensortypen, wie Trittmatten, Temperatur- und Drucksensoren, Lichtschranken, Schutzgitter usw. an einer Notauseinheit angeschlossen werden. Des Weiteren können an einer Notauseinheit mehrere Sensoren über verschiedene Ports des Logikbausteins 210 angeschlossen werden.

Die Schaltung 24 umfasst einen Transistor 220 und optional einen Transistor 260, die mit ihrem jeweiligen Gateanschluss mit dem Logikbaustein 210 verbunden sind. Der Transistor 220 ist zwischen dem Signaleingang 21 und dem Signalausgang 22 geschaltet, während der Transistor 260 zwischen dem Signaleingang 21 und dem Masseanschluss 25 geschaltet ist. Alternativ könnte der zweite Transistor 260 auch zwischen dem Signalausgang 22 und dem Masseanschluss 25 geschaltet sein. Der Logikbaustein 210 steuert die Transistoren 220 und 260 derart an, dass das am Signaleingang 21 anliegende Spannungssignal UA, welches das vorbestimmte Signal ist, durch den Transistor 220 moduliert und auf den Signalausgang 22 ausgegeben werden kann. Mittels des Transistors 260 kann das Spannungssignal UA am Eingang 21 auf das Bezugspotential des Masseanschluss 25 gezogen werden, wodurch allen Teilnehmern des Notausschaltkreises, d.h. der Auswerteeinheit 10 und den anderen in der Reihenschaltung nachfolgenden Notauseinheiten 33, 43 ein Fehlerzustand signalisiert werden kann.

Die elektronische Schaltung 24 verfügt des Weiteren über eine Diode 231 und einen Kondensator 232, die zwischen dem Signaleingang 21 und dem Masseanschluss 25 mit dem Bezugspotential GND in Reihe geschaltet sind und über eine Versorgungseinrichtung 233 eine Spannungsversorgung für den Logikbaustein 210 bereitstellen. Beispielsweise kann die Versorgungseinrichtung 233 als Schaltnetzteil oder als Spannungsregler ausgeführt sein.

Aus einem zwischen 0 V und 24 V variierenden Signal am Signaleingang 21 kann eine konstante Versorgungsspannung von z.B. 3,3 V oder 5 V für den Logikbaustein gewonnen werden, so dass in bevorzugter Weise keine zusätzliche Leitung für eine Hilfsenergie der Notauseinheiten 20, 30, 40 in einem Notausschaltkreis erforderlich ist.

Alternativ kann aber auch eine zusätzliche Leitung die Versorgungsspannung zu den Notauseinheiten und diesen zugeordneten Notausschalter führen. Die Energieversorgung erfolgt in diesem Fall nicht über die Signalleitungen, so dass die Diode 231 und der Kondensator 232 zu Gunsten eines zusätzlichen Anschlusses entfallen können.

Die Funktion des Notausschaltkreises 1 sowie der einzelnen in Reihe geschalteten Notauseinheiten wird im Folgenden unter Bezugnahme der in den Figuren 3 bis 5 dargestellten Signal-Zeitdiagramme für verschiedene Betriebszustände erläutert. An dieser Stelle sei ausdrücklich darauf hingewiesen, dass an dem in der Figur 1 dargestellten Notausschaltkreis nur Beispielhaft drei Notauseinheiten angeschlossen sind. Der Notausschaltkreis 1 ist grundsätzlich für den Betreib mit einer Vielzahl von Notauseinheiten geeignet, die entlang einer Strecke einer räumlich ausgedehnten Automatisierungsanlage verteilt und untereinander in Reihe geschaltet sind. Der Notausschaltkreis 1 ermöglicht insbesondere eine einfache Erweiterbarkeit um zusätzliche Notauseinheiten, die zum Beispiel zwischen der Notauseinheit 30 und der Notauseinheit 40 eingefügt werden können. Die Sicherheitsfunktion des Notausschaltkreises ist ab einer angeschlossenen Notauseinheit gewährleistet.

Bei jeder Inbetriebnahme durchläuft der Notausschaltkreis 1 zunächst eine Konfigurationsphase, in der die Anzahl der angeschlossenen Notauseinheiten 20, 30, 40 durch die Auswerteeinheit 10 ermittelt wird und die Notauseinheiten ihre Position in der Reihenschaltung ermitteln. Zu Beginn dieser Konfigurationsphase ist der Transistor 220 einer jeweiligen Notauseinheit zunächst gesperrt, so dass die in Figur 3 gezeigten Konfigurationssignale an den Signaleingängen 21, 31, 41 der jeweiligen Notauseinheiten zunächst nicht zu deren Signalausgängen 22, 32, 42 weitergeleitet werden.

In der Figur 3 sind die Spannungsverläufe der während der Konfigurationsphase erzeugten Konfigurationssignale UAk, UBk, UCk und UDk, die jeweils an den Signaleingängen 21, 31, 41 der Notauseinheit 20, 30 und 40 sowie dem Signaleingang 12 der Auswerteeinheit 10 anliegen, dargestellt. Das Konfigurationssignal UAk wird von der Auswerteeinheit generiert und über den Signalausgang 11 an den Eingang 21 der ersten Notauseinheit 20 übertragen. Das Konfigurationssignal UAk wird z.B. durch einen Mikrokontroller in der Auswerteeinheit 10 erzeugt und folgt einer vorgegebenen Pulsfolge in Bezug auf einen Systemtakt.

Zum Zeitpunkt t1 zunächst ein erster Energieimpuls 311 auf den Signalausgang 11 gegeben, der über eine Dauer von drei Takten Tb anliegen bleibt und im Wesentlichen zur Versorgung der Notauseinheiten dient. Das Signal UAk wird für einen Takt zurückgesetzt, so dass eine Signalpause 312 auf den Energieimpuls 311 folgt. Im Anschluss wird ein Signalimpuls 313 über die Dauer eines Takts gesendet, auf den eine zweite Pause 314 von zwei Takten folgt.

Mit Blick auf die Figur 2 wird deutlich, dass die erste Notauseinheit 20 durch den Energieimpuls 311 aufgeweckt wird. Das von der Auswerteeinheit 10 gelieferte Spannungssignal UAk liegt zwischen dem Eingang 21 und dem Masseanschluss 25. Es stellt über die Dauer der drei Takte einen Ladestrom bereit, der in Flussrichtung durch die Diode 231 fließt. Der Kondensator 232 wird während dieser Zeit geladen und stellt insbesondere in den Signalpausen somit die Versorgungsspannung für die Versorgungseinrichtung 233 und den Mikrokontroller 210 bereit. Der Mikrocontroller der Notauseinheit 20 nimmt somit seinen Betrieb auf und erkennt über eine Signalerkennungseinrichtung, die aus dem Spannungsteiler der Widerständen 241 und 242 gebildet wird, folglich den einzelnen nachfolgenden Signalimpuls 313 vor der zweiten Pause 314. Die Notauseinheit 20 registriert sich selbst als ersten Teilnehmer in der Reihenschaltung des Notausschaltkreises 1 nach der Auswerteeinheit 10.

Die Auswerteeinheit 10 erkennt unterdessen an ihrem eigenen Signaleingang 12 zunächst keine Eingangsspannung und schließt daraus, dass mindestens eine Notauseinheit in dem Notausschaltkreis angeschlossen ist.

Demzufolge wird von der Auswerteeinheit 10 ein zweiter Energieimpuls 321 über den Signalausgang 11 ausgegeben, auf den nach einer Pause 322 nun ein zweiter Signalimpuls 323 folgt, der drei Takte breit ist. Die erste Notauseinheit 20 empfängt an ihrem Signaleingang 21 den Energieimpuls 321 und den Signalimpuls 323 des Signals UAk und gibt diese Impulse durch den nunmehr geöffneten Transistor 220 auf den Signalausgang 22 als zweites Signal UBk aus, wobei das zweite Signal UBk durch die Notauseinheit 20 derart moduliert wird, dass der Signalimpuls 323 während eines Takts Tb ausgeblendet wird. Das zweite Signal UBk enthält somit einen High-Pegel 3231, einen Low-Pegel 3232 und einen zweiten High-Pegel 3233.

Die zweite Notauseinheit 30 empfängt folglich an ihrem Signaleingang 31 das Spannungssignal UBk, das den Energieimpuls 321 und nachfolgend den High-Pegel 3231, den Low-Pegel 3232 und den zweiten High-Pegel 3233 ausweist. Das Spannungssignal UBk entspricht somit dem modulierten Signal UAk, welches von der Auswerteeinheit 10 erzeugt worden ist. Die Notauseinheit 30 wird nunmehr durch den Energieimpuls 321 aktiviert und erkennt sich selbst als zweiten Teilnehmer, d.h. als zweite Notauseinheit 30 in dem Notausschaltkreis.

Die Auswerteeinheit 10 erkennt weiterhin kein Eingangssignal an ihrem Signaleingang 12 und gibt einen dritten Energieimpuls 331 über den Signalausgang 11 aus, auf den eine Signalpause 332 und ein dritter Signalimpuls 333 folgt. Der dritte Signalimpuls 333 ist gegenüber dem vorhergehenden Zyklus gesendeten zweiten Signalimpuls 323 um weitere zwei Takte verbreitert, und umfasst also insgesamt eine Breite von 5 Takten Tb.

Die Notauseinheiten 20 und 30 geben jeweils ein moduliertes Signal UBk bzw. UCk (siehe Fig. 3) über ihren jeweiligen Signalausgang 22, 32 aus. Die erste Notauseinheit 20 moduliert das Signal UAk derart, dass der Signalimpuls 333 während eines Takts Tb ausgeblendet wird. Das zweite Signal UBk enthält somit einen High-Pegel und einen Low-Pegel jeweils der Länge Tb und einen zweiten High-Pegel 333' der dreifachen Länge von Tb. Die zweite Notauseinheit 30 empfängt das Signal UBk und moduliert dessen Signalimpuls 333' derart, dass der Signalimpuls 333' während eines Takts Tb ausgeblendet wird. Das Signal UCk enthält somit einen High-Pegel 3333, einen Low-Pegel 3334 und einen zweiten High-Pegel 3335 jeweils der Taktlänge Tb.

Die dritte Notauseinheit 40 empfängt das Signal UCk und erkennt sich selbst als dritte Notauseinheit 40 im Notausschaltkreis, während die Auswerteeinheit 10 weiterhin kein Eingangssignal an ihrem Signaleingang 12 empfängt.

Die Auswerteeinheit 10 sendet in ihrem Signal UAk einen weiteren Energieimpuls 341 und einen vierten Signalimpuls 343 aus, der gegenüber dem dritten Signalimpuls 331 abermals um zwei Takte Tb verlängert ist, und somit eine Breite von insgesamt sieben Takten Tb umfasst. Das gesendete Signal UAk wird von jeder Notauseinheit 20, 30, und 40 moduliert und weitergeleitet. Hierbei moduliert jede Noteinheit das Signal UAk beispielsweise derart, dass jede Notauseinheit einen Low-Pegel der Länge Tb in den Signalimpuls 343 einfügt, d. h. dass jeweils ein Takt innerhalb des Signalimpulses 343 ausgeblendet wird. Die von den Notauseinheiten 20, 30 und 40 entsprechend modulierten Signale UBk, UCk bzw. UDk sind in Fig. 3 dargestellt. Am Signalausgang 42 der dritten Notauseinheit 40 wird das Signal UDk ausgegeben, dass den Energieimpuls 341 sowie den von allen drei Notauseinheiten modulierten Signalimpuls 343 enthält, welcher vier High-Pegel 3431, 3433, 3435 und 3437 enthält, die jeweils durch einen Low-Pegel voneinander getrennt sind.

Die Auswerteeinheit 10 empfängt nunmehr an ihrem Signaleingang 12 das von der Notauseinheit 40 weitergereichte Signal UDk und registriert somit insgesamt drei an dem Notausschaltkreis angeschlossene Notauseinheiten 20, 30, 40 und schließt damit die Konfigurationsphase ab.

Schlägt die Konfiguration des Notausschaltkreises durch den Einfluss elektromagnetischer Störungen fehl, so kann die Konfigurationsphase auch mehrmals durchlaufen werden bis eine stabile Kommunikation etabliert ist.

An den in der Figur 3 dargestellten zeitlichen Verläufen der Differenzspannungen (UAk-UBk), (UBk-UCk) und (UCk-UDk) geht hervor, in welchen Zeitintervallen die Kondensatoren 323 der Notauseinheiten 20, 30 und 40 aufgeladen werden.

Alternativ könnte an den Teilnehmern, d.h. im vorliegenden Beispiel den Notauseinheiten, deren jeweilige Position in einer Teilnehmerkette manuell eingestellt werden, die zum Beispiel durch DIP-Schalter codiert oder in einem nicht flüchtigen Speicher abgelegt werden. In gleicher Weise kann die Anzahl der vorhandenen Notauseinheiten an oder in der Auswerteeinheit 10 eingestellt bzw. gespeichert werden. Die Konfigurationsphase nach der Inbetriebnahme des Notausschaltkreises wird in diesem Fall durch eine Initialisierungsphase ersetzt, während der die Teilnehmer gleichzeitig mit Energie versorgt werden. Hierzu wird zum Beispiel ein langer Energieimpuls bereitgestellt. Bevorzugt kann nach einer ersten Inbetriebnahme eine Konfigurationsphase manuell ausgelöst werden, nach der die Konfigurationsdaten des Notausschaltkreises in den nicht flüchtigen Speichern der Teilnehmer abgelegt wird, so dass nach jeder weiteren Inbetriebnahme nur noch die Initialisierungsphase durchlaufen werden muss.

Figur 4 stellt den normalen Arbeitsbetrieb des Notausschaltkreises 1 unter der Bedingung dar, dass kein Notausschalter 23, 33, 43 betätigt worden ist.

Nach dem Beenden der Konfigurationsphase generiert die Auswerteeinheit 10 ein beispielhaftes, zyklisches, vorbestimmtes Signal UA, das über den Signalausgang 11 an die erste Notauseinheit 20 ausgegeben wird. Der zeitliche Signalverlauf des Signals UA ist in der Figur 4 oben dargestellt. Das Signal UA enthält in jedem Zyklus einen Startimpuls 410 mit der Breite eines Taktes Tb, auf den eine Pause oder Low-Pegel 420 der Länge Tb folgt. Auf die Pause 420 folgt ein Signalimpuls 430, dessen Länge von der Anzahl der im Notausschaltreis vorhandenen Notauseinheiten abhängig ist. Der Signalimpuls 430 enthält jeweils zwei Takte Tb für jede am Notausschaltkreis 1 angeschlossene Notauseinheit sowie einen zusätzlichen Endimpuls 437 der Länge Tb. In dem vorliegenden Beispiel mit insgesamt drei angeschlossenen Notauseinheiten 20, 30 und 40 entspricht dies einer Signalbreite von insgesamt sieben Taktlängen Tb. An den Signalimpuls 430 schließt sich eine Pause oder Low-Pegel 440 von zwei Taktlängen Tb an, mit dem ein Signalzyklus abgeschlossen wird.

Die Notauseinheit 20 empfängt in jedem Zyklus das oben beschriebene Signal UA am Signaleingang 21 und moduliert den Signalimpuls 430 beispielsweise derart, dass während vorbestimmter Takte der Signalimpuls 430 ausgeblendet wird.

Im vorliegenden Beispiel wird der Signalimpuls 430 mittels des Transistors 70 derart moduliert, dass der Signalimpuls 430 mit einem High-Pegel 431 der Länge Tb beginnt, dem sich ein Low-Pegel 432, also ein ausgeblendeter Abschnitt, der Länge Tb anschließt. Der Rest des Signalimpulses 430, der in Fig. 4 mit 430' bezeichnet ist, wird nicht moduliert. Das modulierte Signal UA wird nunmehr als Signal UB zur Notauseinheit 30 übertragen. Die Notauseinheit 30 empfängt somit den Startimpuls 410, die Pause 420 und den modulierten Signalimpuls 431, 432 und 430'. Im vorliegenden Beispiel moduliert die Notauseinheit 30 lediglich den Signalimpuls 430' des empfangenen Signals UB, und zwar in ähnlicher Weise wie die Noteinheit 20. Hierzu wird der Signalimpuls 430' derart moduliert, dass er mit einem High-Pegel der Länge Tb beginnt, dem sich ein Low-Pegel bzw. ausgeblendeter Abschnitt der Länge Tb anschließt. Der Rest des Signalimpulses 430', der in Fig. 4 mit 430" bezeichnet ist, wird nicht moduliert. Das modulierte Signal UB wird nunmehr als Signal UC zur Notauseinheit 40 übertragen.

Die Notauseinheit 40 empfängt somit den Startimpuls 410, die Pause 420 und den von den vorgeschalteten Noteinheiten 20 und 30 modulierten Signalimpuls. Im vorliegenden Beispiel moduliert die Notauseinheit 40 lediglich den Signalimpuls 430" des empfangenen Signals UC, und zwar in ähnlicher Weise wie die Noteinheiten 20 und 30. Hierzu wird der Signalimpuls 430" derart moduliert, dass er mit einem High-Pegel der Länge Tb beginnt, dem sich ein Low-Pegel bzw. ausgeblendeter Abschnitt der Länge Tb anschließt. Der Rest des Signalimpulses 430" , der nur noch den Endimpuls 437 enthält, wird nicht moduliert. Das modulierte Signal UC wird nunmehr als Signal UD zur Auswerteeinheit 10. übertragen. Der anfangs von der Auswerteeinheit 10 erzeugte Signalimpuls 430 umfasst nunmehr drei High-Pegel 431, 433 und 435 entsprechend der Anzahl vorhandener Noteinheiten sowie den Endimpuls 437. die jeweils durch einen ausgeblendeten Abschnitt voneinander getrennt sind. Die Auswerteeinheit 10 erkennt anhand des empfangenen Signals DU, dass kein Notausschalter betätigt worden ist. Aus den Differenzsignalen (UA-UB), (UB-UC) und (UC-UD) wird ersichtlich, zu welchen Zeitintervallen die Kondensatoren 90 der Notauseinheiten 20, 30 und 40 nachgeladen werden. Zum Nachladen der Energieversorgung wird jeweils der Signalimpuls verwendet, der bei der Weitergabe bzw. bei der Modulation durch die jeweilige Notauseinheit ausgeblendet wird.

Die Figur 5 zeigt die Signal-Zeitdiagramme für den Fall, dass die erste und dritte Notauseinheit 20 und 40 zum Zeitpunkt t3 einen betätigten Notausschalter melden, während die zweite Notauseinheit 30 der Reihenschaltung kein Notaussignal sendet. Der Zeitpunkt t3 kann dahingehend verstanden werden, dass die Auswerteeinheit 10 bereits mehrere Signale UA übertragen hat, wobei bis zum Zeitpunkt t3 der Auswerteeinheit 10 keine Betätigung eines Notausschalters signalisiert worden ist.

Die Auswerteeinheit 10 generiert weiterhin das in Figur 4 beschriebene zyklische, vorbestimmte Signal UA, das über den Signalausgang 11 an die erste Notauseinheit 20 ausgegeben wird. Der zeitliche Signalverlauf des Signals UA ist in der Figur 5 oben dargestellt und entspricht dem in der Figur 4 dargestellten Signal.

Die Notauseinheit 20 empfängt in aktuellen Zyklus das bereits beschriebene Signal UA am Signaleingang 21 und moduliert den Signalimpuls 530, der dem Signalimpuls 430 des in Fig. 4 gezeigten Signals UA entspricht, derart, dass die Betätigung des Notausschalters 23 der Auswerteeinheit 10 signalisiert werden kann. Hierzu kann der in Fig. 5 dargestellte Signalimpuls 530 mittels des Transistors 70 derart moduliert werden, dass der empfangene Signalimpuls 530 mit zwei Low-Pegeln 531, 532 beginnt, die die Länge 2Tb besitzen. Mit anderen Worten wird der Signalimpuls 530 in der Notauseinheit 20 für die Zeit einer doppelten Taktlänge Tb ausgeblendet. Der Rest des Signalimpulses 530, der in Fig. 5 mit 530' bezeichnet ist, wird nicht moduliert. Das modulierte Signal UA wird nunmehr als Signal UB zur Notauseinheit 30 übertragen. Die Notauseinheit 30 empfängt somit den Startimpuls 510, die Pause 520 und den modulierten Signalimpuls, der aus den Low-Pegeln 531 und 532 und dem High-Pegel 530'. Da die Notauseinheit 30 kein Notaussignal signalisieren muss, moduliert sie den Signalimpuls 530' des empfangenen Signals UB in der gleichen Weise wie in dem Beispiel, welches anhand der Figur 4 erläutert worden ist. Der Signalimpuls 530' wird daher derart moduliert, dass er mit einem High-Pegel 533 der Länge Tb beginnt, dem sich ein Low-Pegel 534 bzw. ausgeblendeter Abschnitt der Länge Tb anschließt. Der Rest des Signalimpulses 530', der in Fig. 4 mit 530" bezeichnet ist, wird nicht moduliert. Das modulierte Signal UB wird nunmehr als Signal UC zur Notauseinheit 40 übertragen.

Die Notauseinheit 40 empfängt somit den Startimpuls 510, die Pause 520 und den von den vorgeschalteten Noteinheiten 20 und 30 modulierten Signalimpuls. Die Notauseinheit 40 moduliert lediglich den Signalimpuls 530" des empfangenen Signals UC, und zwar derart, dass die Betätigung des Notausschalters 43 signalisiert werden kann. Hierzu wird der Signalimpuls 530" derart moduliert, dass er mit zwei Low-Pegel 535 und 536 bzw. zwei ausgeblendeten Abschnitten mit jeweils der Länge Tb beginnt. Der Rest des Signalimpulses 530", der nur noch den Endimpuls 537 enthält, wird nicht moduliert. Das modulierte Signal UC wird nunmehr als Signal UD zur Auswerteeinheit 10 übertragen.

Der anfangs von der Auswerteeinheit 10 erzeugte Signalimpuls 530 umfasst nunmehr einen High-Pegel 533 und den Endimpuls 537. Die Auswerteeinheit 10 erkennt anhand der Low-Pegel 531, 532 und 535, 536 des empfangenen Signals UD, dass die Notausschalter 23 und 43 der Notauseinheiten 20 bzw. 40 betätigt worden sind.

Anstelle des zuvor beschriebenen Verfahrens könnte auf die Konfigurationsphase zunächst eine Meldephase folgen, die in den Figuren nicht dargestellt ist. Innerhalb dieser Meldephase signalisieren die Notauseinheiten 20, 30, 40 der Auswerteeinheit 10 lediglich, ob überhaupt die Sicherheitsfunktion aktiviert werden muss oder nicht.

Die Auswerteeinheit 10 sendet zu diesem Zweck über ihren Signalausgang 11 wiederum ein zyklisches, vorbestimmtes Signal an die erste Notauseinheit 20 aus. Dieses Signal umfasst einen charakteristischen Startimpuls, der sich vorzugsweise von dem Startimpuls des Arbeitsbetriebs z.B. in der Breite unterscheidet, auf den ein Signalimpuls mit einer vorbestimmten Breite folgt. Die vorbestimmte Breite des Signalimpulses ist in der Meldephase bevorzugt nicht von der Anzahl der Notauseinheiten in einem Teilnehmerkreis abhängig.

Alle Notauseinheiten 20, 30, 40 empfangen das vorbestimmte Signal an ihrem Signaleingang 21, 31, 41 und leiten dieses nichtmoduliert an die nachfolgenden Teilnehmer weiter, sofern kein Notausschalter betätigt worden ist. Soll von einer der Notauseinheiten ein kritischer Systemzustand, d.h. ein betätigter Notausschalter, signalisiert werden, so kann das empfangene Signal durch Ausblenden einer vorbestimmten Position im Signalimpuls moduliert werden. Während der Meldephase ist allen Notauseinheiten dieselbe Position im Signalimpuls zur Signalisierung zugeordnet. Die Signalisierung eines oder mehrerer kritischer Systemzustände durch einen oder mehreren Teilnehmer erfolgt somit ODER-verknüpft.

Der Auswerteeinheit 10 wird in dieser Meldephase somit nur signalisiert, ob überhaupt ein kritischer Systemzustand, d.h. ein betätigter Notausschalter vorliegt und ob die Sicherheitsfunktion aktiviert werden soll.

Sobald eine Notauseinheit 20, 30, 40 einen betätigten Notausschalter signalisiert, wird der Notausschaltkreis von der Auswerteeinheit 10 in den zuvor beschriebenen Arbeitsbetrieb versetzt. Von der Auswerteeinheit wird in dem zuvor beschrieben Verfahren festgestellt, welche Notauseinheit einen betätigten Notausschalter signalisiert.

Die Meldephase bietet gegenüber dem zuvor beschriebenen Arbeitsbetrieb kürzere Zykluszeiten, solange kein betätigter Notausschalter signalisiert wird. Dieses ist insbesondere bei einer großen Anzahl von Notauseinheiten in der Teilnehmerkette vorteilhaft.

Treten Fehler beispielsweise durch Kurzschlüsse oder durch Leitungsunterbrechungen in dem Notausschaltkreis 1 auf, so empfängt die Auswerteeinheit 10 an ihrem Signaleingang 12 zumindest kein vollständiges Signal UD. Unter Ansprechen auf ein unvollständig empfangenes Signal UD kann die Auswerteeinheit 10 ebenfalls eine sicherheitsbasierte Funktion auslösen und einen Fehler signalisieren.

Die Mikrocontroller 210 der Notauseinheiten 20, 30, 40 können zusätzlich eine interne Fehlfunktion, zum Beispiel einen ausgefallenen Kanal eines zweikanalig angeschlossenen Notausschalters, selbständig feststellen. Ein solcher Fehler kann von einer Notauseinheit, beispielsweise der Notauseinheit 20, der Auswerteeinheit 10 dadurch signalisiert werden, dass der Transistors 260 der elektronischen Schaltung 24 den Signaleingang 21 mit dem Masseanschluss 25 kurzschließt. Die Auswerteeinheit 10 empfängt somit ein unvollständiges Signal UD und schließt aus dem übertragenen Kurzschlusssignal auf ein fehlerhaftes Signal UD und kann darauf hin eine sicherheitsgerichtete Funktion und/oder ein Fehlersignal auslösen. Zur Kontrolle eines modulierten Signals kann am Signalausgang 22, 32, 42 einer Notauseinheit 20, 30, 40 eine zweite Signalerkennungseinrichtung vorgesehen sein, welche die Widerstände 251 und 250 umfasst.

## Patentansprüche

1. Sicherheits-Kommunikationssystem (1) zum Bereitstellen einer Sicherheitsfunktion umfassend:
eine Auswerteeinheit (10), an welche eine Mehrzahl von in Reihe geschalteten Teilnehmern(20, 30, 40) angeschlossen ist, wobei
die Auswerteeinheit (10) einen Signalausgang (11), einen Signaleingang (12), einen Masseanschluss (15) und eine Einrichtung zum Bereitstellen eines vorbestimmten Signals für den ersten Teilnehmer aufweist, wobei das vorbestimmte Signal einen Signalimpuls enthält, dessen Impulslänge von der Anzahl der in Reihe geschalteten Teilnehmer abhängt, die Teilnehmer (20, 30, 40) jeweils einen Signaleingang (21, 31, 41), einen Signalausgang (22, 32, 42), einen Masseanschluss (25, 35, 45) für ein Bezugspotential, einen Sensor (23, 33, 43) sowie eine elektronische Schaltung (24, 34, 44) aufweisen, wobei jede elektronische Schaltung (24, 34, 44) zum Modulieren des Signalimpulses des vorbestimmten Signals entsprechend ihrer Position in dem Sicherheits-Kommunikationssystem und zum Übertragen des modulierten vorbestimmten Signals über den Signalausgang an den folgenden nachgeschalteten Teilnehmer oder, am Ende der Reihe an die Auswerteeinheit (10) ausgebildet ist, um einen kritischen oder unkritischen Systemzustand zu signalisieren, welcher durch das Ausgangssignal des jeweiligen Sensors dargestellt wird, und wobei die Auswerteeinheit zum Auswerten des modulierten vorbestimmten Signals und zum Steuern einer Sicherheitsfunktion unter Ansprechen auf das Auswerteergebnis ausgebildet ist.

2. Sicherheits-Kommunikationssystem nach Anspruch 1,
**dadurch gekennzeichnet, dass**
die Auswerteeinheit (10) unter Ansprechen auf das modulierte vorbestimmte Signal den Teilnehmer oder diejenigen Teilnehmer lokalisieren kann, welche einen kritischen Systemzustand signalisiert haben.

3. Sicherheits-Kommunikationssystem nach Anspruch 2,
**dadurch gekennzeichnet, dass** die elektronische Schaltung (24, 34, 44) jedes Teilnehmers einen Logikbaustein (60) und wenigstens einen Transistor (220) umfasst, wobei der Transistor (210) durch den Logikbaustein (210) ansteuerbar ist und zwischen dem Signaleingang (21, 31, 41) dem Signalausgang (22, 32, 42) des jeweiligen Teilnehmers angeordnet sowie dazu ausgebildet ist, das am Signaleingang (21, 31, 41) anliegende vorbestimmte Signal zu modulieren und über den Signalausgang (22, 32, 42) an die Auswerteeinheit (10) oder einen nachgeschalteten Teilnehmer zu übertragen.

4. Sicherheits-Kommunikationssystem nach Anspruch 3,
**dadurch gekennzeichnet, dass** jede elektronische Schaltung (24, 34, 44) derart ausgebildet ist, dass sie aus dem am Signaleingang (21, 31, 41) anliegenden vorbestimmten Signal eine Versorgungsspannung gewinnen kann.

5. Sicherheits-Kommunikationssystem nach Anspruch 3 oder 4, **dadurch gekennzeichnet, dass** jede elektronische Schaltung (24, 34, 44) einen zweiten Transistor (260) umfasst, mit dem der Signaleingang (21, 31, 42) auf das Bezugpotential (25,35, 45) schaltbar ist.

6. Verfahren zum Signalisieren wenigstens eines Systemzustands eines Sicherheits-Kommunikationssystems (1), welches eine Auswerteeinheit (10) und mehrere, in Reihe geschaltete Teilnehmer (20, 30, 40) aufweist, wobei jedem Teilnehmer wenigstens ein Sensor zugeordnet ist,
umfassend folgende Schritte:
a) Generieren, in der Auswerteeinheit (10), eines vorbestimmten Signals (UA), wobei das vorbestimmte Signal einen Signalimpuls enthält, dessen Impulslänge von der Anzahl der in Reihe geschalteten Teilnehmer abhängt;
b) Ausgeben des vorbestimmten Signals (UA) von der Auswerteeinheit (10) an den ersten Teilnehmer (20) des Sicherheits-Kommunikationssystems;
c) Modulieren des Signalimpulses des empfangen vorbestimmten Signals in dem ersten Teilnehmer (10) entsprechend seiner Position in dem Sicherheits-Kommunikationssystem und in Abhängigkeit des Ausgangssignals, welches von einem, dem ersten Teilnehmer zugeordneten Sensor (23) bereitgestellt wird, und Ausgeben des modulierten vorbestimmten Signals an einen weiteren Teilnehmer (30);
d) Modulieren des Signalimpulses des empfangenen, modulierten vorbestimmten Signals in dem weiteren Teilnehmer (30) entsprechend seiner Position in dem Sicherheits-Kommunikationssystem und in Abhängigkeit des Zustandssignals, welches von einem, dem weiteren Teilnehmer zugeordneten Sensor (33) bereitgestellt wird, und Ausgeben des modulierten vorbestimmten Signals an einen weiteren Teilnehmer;
e) Wiederholen des Schrittes d) in Abhängigkeit der Anzahl der Teilnehmer des Sicherheits-Kommunikationssystems;
f) Ausgeben des modulierten vorbestimmten Signals (UD) vom letzten Teilnehmer (40) des Sicherheits-Kommunikationssystems an die Auswerteeinheit (10) ;
g) Auswerten, in der Auswerteeinheit, des empfangenen, modulierten vorbestimmten Signals und Steuern einer Sicherheitsfunktion, wenn ein kritischer Systemzustand durch wenigstens einen Teilnehmer signalisiert wurde.

7. Verfahren nach Anspruch 6, **dadurch gekennzeichnet,**
**dass** das vorbestimmte Signal einen Startimpuls und eine erste Pause aufweist, die dem Signalimpuls vorausgehen, und der Signalimpuls einen Endimpuls enthält, welchem eine zweite Pause folgt, welche zeitlich länger als die erste Pause ist.

8. Verfahren nach Anspruch 6 oder 7,
**dadurch gekennzeichnet, dass**
das empfangene vorbestimmte Signal oder das empfangene modulierte vorbestimmte Signal derart moduliert wird, dass der Signalimpuls an wenigstens einer vorbestimmten Stelle für eine vorbestimmte Zeit ausgeblendet wird.

9. Verfahren nach Anspruch 8 **dadurch gekennzeichnet, dass** der ausgeblendete Teil des Signalimpulses zur Erzeugung einer Versorgungsspannung des Teilnehmers verwendet wird.

10. Verfahren nach einem der Ansprüche 6 bis 7, **dadurch gekennzeichnet, dass** die Schritte a) bis g) zyklisch wiederholt werden.

11. Verfahren gemäß einem der Ansprüche 6 bis 8, **dadurch gekennzeichnet, dass** vor dem Schritt a) eine Konfigurationsphase durchlaufen wird, in welcher die Auswerteeinheit (10) die Anzahl der Teilnehmer (20, 30, 40) innerhalb des Sicherheits-Kommunikationssystems ermittelt und in welcher die Teilnehmer ihre Position innerhalb der Sicherheits-Kommunikationssystems ermitteln.

## Claims

1. A safety communication system (1) for providing a safety function, comprising:
an evaluation unit (10) and connected thereto a plurality of subscriber devices (20, 30, 40) which are connected in series; wherein
the evaluation unit (10) has a signal output (11), a signal input (12), a ground connection (15), and means for providing a predefined signal for the first subscriber device, the predefined signal including a signal pulse of a pulse length that depends on the number of subscriber devices connected in series;
the subscriber devices (20, 30, 40) each include a signal input (21, 31, 41), a signal output (22, 32, 42), a ground connection (25, 35, 45) for a reference potential, a sensor (23, 33, 43), and an electronic circuit (24, 34, 44); wherein
each electronic circuit (24, 34, 44) is adapted to modulate the signal pulse of the predefined signal according to its position in the safety communication system and to transmit the modulated predefined signal via the signal output to the next downstream subscriber device, or at the end of the series to the evaluation unit (10) in order to signal a critical or non-critical system state which is represented by the output signal of the respective sensor; and wherein
the evaluation unit is adapted to evaluate the modulated predefined signal and to control a safety function in response to the evaluation result.

2. The safety communication system according to claim 1, **characterized in that** based on the modulated predefined signal the evaluation unit (10) is capable to localize the subscriber device or those subscriber devices which have signaled a critical system state.

3. The safety communication system according to claim 2, **characterized in that** the electronic circuit (24, 34, 44) of each subscriber device includes a logic device (60) and at least one transistor (220), wherein the transistor (210) is controllable by the logic device (210) and is arranged between the signal input (21, 31, 41) and the signal output (22, 32, 42) of the respective subscriber device, and is adapted to modulate the predefined signal applied to the signal input (21, 31, 41) and to transfer it via the signal output (22, 32, 42) to the evaluation unit (10) or to a downstream subscriber device.

4. The safety communication system according to claim 3, **characterized in that** each electronic circuit (24, 34, 44) is adapted to be capable to obtain a supply voltage from the predefined signal applied to the signal input (21, 31, 41).

5. The safety communication system according to claim 3 or 4, **characterized in that** each electronic circuit (24, 34, 44) comprises a second transistor (260) by means of which the signal input (21, 31, 42) is connectable to the reference potential (25, 35, 45).

6. A method for signaling at least one system state of a safety communication system (1) which comprises an evaluation unit (10) and a plurality of subscriber devices (20, 30, 40) connected in series, wherein each subscriber device has associated therewith at least one sensor, comprising the steps of:
a) generating, in the evaluation unit (10), a predefined signal (UA), wherein the predefined signal includes a signal pulse whose pulse length depends on the number of subscriber devices connected in series;
b) outputting the predefined signal (UA) from the evaluation unit (10) to the first subscriber device (20) of the safety communication system;
c) modulating the signal pulse of the received predefined signal in the first subscriber device (10) according to the position thereof in the safety communication system and based on the output signal provided by a sensor (23) that is associated with the first subscriber device, and outputting the modulated predefined signal to a further subscriber device (30);
d) modulating the signal pulse of the received modulated predefined signal in the further subscriber device (30) according to the position thereof in the safety communication system and in response to the state signal which is provided by a sensor (33) associated with the further subscriber device, and outputting the modulated predefined signal to a further subscriber device;
e) repeating step d) in function of the number of subscriber devices in the safety communication system;
f) outputting the modulated predefined signal (UD) from the last subscriber device (40) of the safety communication system to the evaluation unit (10);
g) evaluating, in the evaluation unit, the received modulated predefined signal, and controlling a safety function if a critical system state was signaled by at least one subscriber device.

7. The method according to claim 6, **characterized in that** the predefined signal includes a start pulse and a first pause preceding the signal pulse, and the signal pulse includes a final pulse which is followed by a second pause which is longer in time than the first pause.

8. The method according to claim 6 or 7, **characterized in that** the received predefined signal or the received modulated predefined signal is modulated by masking out the signal pulse at least at one predetermined point for a predetermined time.

9. The method according to claim 8, **characterized in that** the masked-out portion of the signal pulse is used to generate a supply voltage of the subscriber device.

10. The method according to any of claims 6 to 7, **characterized in that** steps a) through g) are repeated cyclically.

11. The method according to any of claims 6 to 8, **characterized in that** prior to step a) a configuration phase is performed in which the evaluation unit (10) determines the number of subscriber devices (20, 30, 40) within the safety communication system and in which the subscriber devices identify their position within the safety communication system.

## Revendications

1. Système de communication de sécurité (1) pour la réalisation d'une fonction de sécurité, comprenant :
une unité d'analyse (10), à laquelle est raccordée une pluralité d'abonnés (20, 30, 40) connectés en série,
ladite unité d'analyse (10) présentant une sortie de signal (11), une entrée de signal (12), une connexion à la masse (15) et un dispositif de génération d'un signal prédéterminé pour le premier abonné, le signal prédéterminé comprenant une impulsion de signal dont la longueur d'impulsion dépend du nombre d'abonnés connectés en série, les abonnés (20, 30, 40) présentant chacun une entrée de signal (21, 31, 41), une sortie de signal (22, 32, 42), une connexion à la masse (25, 35, 45) pour un potentiel de référence, un capteur (23, 33, 43) ainsi qu'un circuit électronique (24, 34, 44), chaque circuit électronique (24, 34, 44) étant prévu pour la modulation de l'impulsion de signal du signal prédéterminé en fonction de sa position dans le système de communication de sécurité et pour la transmission via la sortie de signal du signal prédéterminé modulé vers l'abonné connecté suivant ou vers l'unité d'analyse (10) à la fin de la série, pour signaler un état de système critique ou non critique présenté par le signal de sortie du capteur respectif, et l'unité d'analyse étant prévue pour évaluer le signal prédéterminé modulé et pour commander une fonction de sécurité en réponse au résultat d'évaluation.

2. Système de communication de sécurité selon la revendication 1, **caractérisé en ce que** l'unité d'analyse (10) peut, en réaction au signal prédéterminé modulé, localiser les abonnés ou les abonnés ayant signalé un état de système critique.

3. Système de communication de sécurité selon la revendication 2, **caractérisé en ce que** le circuit électronique (24, 34, 44) de chaque abonné comprend un module logique (60) et au moins un transistor (220), ledit transistor (210) pouvant être commandé par le module logique (210) et étant disposé entre l'entrée de signal (21, 31, 41) et la sortie de signal (22, 32, 42) de l'abonné respectif, et étant prévu pour moduler le signal prédéterminé appliqué à l'entrée de signal (21, 31, 41) et le transmettre à l'unité d'analyse (10) ou à un abonné suivant via la sortie de signal (22, 32, 42).

4. Système de communication de sécurité selon la revendication 3, **caractérisé en ce que** chaque circuit électronique (24, 34, 44) est prévu de manière à pouvoir obtenir une tension d'alimentation du signal prédéterminé appliqué à l'entrée de signal (21, 31, 41).

5. Système de communication de sécurité selon la revendication 3 ou 4, **caractérisé en ce que** chaque circuit électronique (24, 34, 44) comprend un deuxième transistor (260) au moyen duquel l'entrée de signal (21, 31, 42) peut être commutée sur le potentiel de référence (25, 35, 45).

6. Procédé de signalisation d'au moins un état de système d'un système de communication de sécurité (1) pourvu d'une unité d'analyse (10) et de plusieurs abonnés (20, 30, 40) connectés en série, au moins un capteur étant associé à chaque abonné,
comprenant les étapes suivantes :
a) génération dans l'unité d'analyse (10) d'un signal (UA) prédéterminé, ledit signal prédéterminé comprenant une impulsion de signal dont la longueur d'impulsion dépend du nombre d'abonnés connectés en série ;
b) émission du signal (UA) prédéterminé de l'unité d'analyse (10) vers le premier abonné (20) du système de communication de sécurité ;
c) modulation de l'impulsion de signal du signal prédéterminé reçu dans le premier abonné (10) en fonction de sa position dans le système de communication de sécurité et en fonction du signal de sortie émis par un capteur (23) associé au premier abonné, et sortie du signal prédéterminé modulé vers un autre abonné (30) ;
d) modulation de l'impulsion de signal du signal prédéterminé modulé reçu dans l'autre abonné (30) en fonction de sa position dans le système de communication de sécurité et en fonction du signal d'état émis par un capteur (33) associé à l'autre abonné, et sortie du signal prédéterminé modulé vers un autre abonné ;
e) répétition de l'étape d) en fonction du nombre d'abonnés du système de communication de sécurité ;
f) sortie du signal prédéterminé modulé (UD) du dernier abonné (40) du système de communication de sécurité vers l'unité d'analyse (10) ;
g) évaluation dans l'unité d'analyse du signal prédéterminé modulé reçu et commande d'une fonction de sécurité si un état de système critique a été signalé par au moins un abonné.

7. Procédé selon la revendication 6, **caractérisé en ce que** le signal prédéterminé comprend une impulsion de début et une première pause qui précèdent l'impulsion de signal, et **en ce que** l'impulsion de signal comprend une impulsion de fin suivant une deuxième pause, laquelle est temporellement plus longue que la première pause.

8. Procédé selon la revendication 6 ou 7, **caractérisé en ce que** le signal prédéterminé reçu ou le signal prédéterminé modulé reçu est modulé de manière à supprimer l'impulsion de signal à au moins un emplacement prédéterminé pendant une durée prédéterminée.

9. Procédé selon la revendication 8, **caractérisé en ce que** la part supprimée de l'impulsion de signal est utilisée pour générer une tension d'alimentation de l'abonné.

10. Procédé selon l'une des revendications 6 à 7, **caractérisé en ce que** les étapes a) à g) sont cycliquement répétées.

11. Procédé selon l'une des revendications 6 à 8, **caractérisé en ce qu'**une phase de configuration est exécutée avant l'étape a), pendant laquelle l'unité d'analyse (10) détermine le nombre d'abonnés (20, 30, 40) à l'intérieur du système de communication de sécurité et pendant laquelle les abonnés déterminent leur position à l'intérieur du système de communication de sécurité.
